# EUROPÄISCHE PATENTSCHRIFT

(11) **EP 3 440 001 B1**
(45) Veröffentlichungstag und Bekanntmachung des Hinweises auf die Patenterteilung: **29.01.2020**
(21) Anmeldenummer: 17717118.8
(22) Anmeldetag: 06.04.2017
(51) Int. Cl.: B66B 11/02, B66B 5/02

(54) **VORRICHTUNG ZUR EVAKUIERUNG VON PERSONEN VON EINER AUFZUGSKABINE**
DEVICE FOR EVACUATING PEOPLE FROM AN ELEVATOR CAR
DISPOSITIF D'EVACUATION DE PERSONNES D'UNE CABINE D'ASCENSEUR

(30) Priorität: 07.04.2016 EP 16164307
(43) Veröffentlichungstag der Anmeldung: 13.02.2019
(73) Patentinhaber: Inventio AG, 6052 Hergiswil (CH)
(72) Erfinder: MEIER, Daniel, 6020 Emmenbrücke (CH); COLATRELLA, Gerardino, 6015 Luzern (CH)
(86) Internationale Anmeldenummer: PCT/EP2017/058281
(87) Internationale Veröffentlichungsnummer: WO 2017/174739

(56) Entgegenhaltungen:
- JP-A- 2004 123 315
- JP-A- 2005 067 881
- JP-A- 2008 050 152
- KR-A- 20150 145 702

## Beschreibung

Die Erfindung betrifft eine Vorrichtung zur Evakuierung von Personen von einer Aufzugskabine, ein Aufzugssystem mit einer solchen Vorrichtung und ein Verfahren zur Evakuierung von Personen aus dieser Aufzugskabine.

Eine Vorrichtung zur Evakuierung von Personen von einer Aufzugskabine gemäß dem Oberbegriff des Anspruchs 1 wird durch JP2008-050152A offenbart.

Aufzugssysteme umfassen mindestens eine Aufzugskabine, die zur Beförderung von Personen oder Waren zwischen zwei Stockwerken üblicherweise entlang von Führungsschienen senkrecht verfahrbar in einem Aufzugsschacht angeordnet ist. Derartige Aufzugssysteme werden kontinuierlich während ihres Betriebes gewartet, um die Sicherheit der beförderten Personen bzw. des Aufzugssystemes gewährleisten zu können. Dennoch ist es möglich, dass durch äussere Einflüsse oder fehlerhafte Komponenten der Aufzugsanlage der Betrieb der Aufzugsanlage unterbrochen ist. Beispielhaft können Stromausfälle, Blitzeinschläge oder ein unterbrochener Sicherheitskreis des Aufzugssystems dazu führen, dass die Aufzugskabine mit darin befindlichen Personen zwischen zwei Stockwerken blockiert ist. Dann ist es notwendig, dass die in der Aufzugskabine stecken gebliebenen Personen aus der Aufzugskabine evakuiert werden.

JP2005-154025A zeigt eine Evakuierungsvorrichtung zur Evakuierung von Personen im Falle zweier Aufzugskabinen, die während des Normalbetriebes nebeneinander verfahrbar in einem Aufzugsschacht angeordnet sind. Falls eine erste dieser beiden Aufzugskabinen im Aufzugsschacht steckenbleibt, wird die zweite Aufzugskabine neben der ersten Aufzugskabine platziert. Einander zugewandte Evakuierungsdurchgänge der beiden Aufzugskabinen sind öffenbar. Diese Evakuierungsdurchgänge sind durch einen Steg bzw. Evakuierungssteg verbindbar, wobei dieser Evakuierungssteg an den jeweilig unteren Begrenzungen des Evakuierungsdurchganges fixiert werden kann. Zur Evakuierung der ersten Aufzugskabine überqueren die zu evakuierenden Personen den Evakuierungssteg, um so in die zweite weiterhin verfahrbare Aufzugskabine zu gelangen.

Üblich ist, dass zur Befestigung der Führungsschienen beider Aufzugskabinen in regelmässigen Abständen zwischen den Verfahrwegen beider Aufzugskabinen horizontal verlaufende Befestigungsträger angeordnet sind. Nachteilig ist, dass ein solcher Befestigungsträger bei der Evakuierung der ersten Aufzugskabine gegebenenfalls verhindert, dass die zu evakuierenden Personen beim Passieren des Steges ohne Hindernisse in die zweite Aufzugskabine gelangen können. Dies ist dann der Fall, wenn der Befestigungsträger unmittelbar vor dem Evakuierungsdurchgang angeordnet ist.

Es ist daher Aufgabe der Erfindung, die Sicherheit von aus einer Aufzugskabine zu evakuierenden Personen zu erhöhen.

Die Aufgabe wird gelöst mittels einer Vorrichtung zur Evakuierung von Personen aus einer Aufzugskabine, umfassend, vorzugsweise die Aufzugskabine, ein Trittelement, welches Trittelement ein unteres Ende eines Evakuierungsdurchganges der Aufzugskabine begrenzt und einen ein erstes Ende aufweisenden Steg, wobei der Steg mittels des ersten Endes am Trittelement fixierbar, vorzugsweise einhängbar, ist, wobei die Vorrichtung mindestens eine oberhalb des Trittelementes fixierbare Sprosse umfasst, wobei die Sprosse als Trittstufe nutzbar/ausgebildet ist und das erste Ende des Steges statt am Trittelement alternativ an der Sprosse fixierbar bzw. einhängbar ist.

Die Aufgabe wird ebenso gelöst mittels eines Aufzugssystems mit einer solchen Vorrichtung.

Die Aufgabe wird ebenso gelöst mittels eines Verfahrens zur Evakuierung von Personen von einer Aufzugskabine mit einer solchen Vorrichtung, wobei das erste Ende des Steges an der Sprosse fixiert bzw. eingehängt wird.

Ein solcher Evakuierungsdurchgang ist eine Öffnung der Aufzugskabine, die zur Evakuierung von Personen vorgesehen ist und beispielhaft in einer Seitenwand der Aufzugskabine oder in der auf dem Kabinendach befindlichen Balustrade angeordnet sein kann. Während des Normalbetriebes der Beförderung von Personen ist eine solche Evakuierungsöffnung für die zu befördernden Personen nicht passierbar.

Der Erfindung liegt die Erkenntnis zugrunde, dass eine Evakuierung vom Höhenniveau des Kabinenbodens der zu evakuierenden Aufzugskabine durch die gegebene vertikale Position der blockierten, zu evakuierenden Aufzugskabine im Aufzugsschacht stark erschwert sein kann. Ursache dafür sind Befestigungsträger für Führungsschienen oder andere im Aufzugsschacht angeordnete Elemente, die unmittelbar am Evakuierungsdurchgang dieser blockierten, also in vertikaler Richtung im Wesentlichen feststehenden Aufzugskabine angeordnet sein können. Es ist jedoch wünschenswert, dass diese Befestigungsträger bzw. Elemente eine solche Evakuierung nicht derart erschweren, dass sie für die zu evakuierenden Personen eine Hürde darstellen.

Um dies zu erreichen, wird die Evakuierungsöffnung für die Evakuation der Personen derart modifiziert, dass die vertikale Höhe eines an der blockierten Aufzugskabine anordenbaren Steges zur Evakuierung aus der blockierten Aufzugskabine an die Bedingungen des Aufzugsschachtes anpassbar ist. Entsprechend umfasst die Vorrichtung mindestens eine im Evakuierungsdurchgang befestigbare Sprosse, an welcher der Steg, d.h. der Evakuierungssteg, fixiert werden kann. Demanch kann der Steg an der zu evakuierenden Aufzugskabine bzw. an dem Evakuierungsdurchgang der Aufzugskabine in unterschiedlicher Höhenposition angeordnet werden. Gegebenenfalls ist die oberste Sprosse an welcher der Steg zur Evakuierung im Rahmen der gegebenen Umstände vorteilhaft befestigbar ist, in relativ grosser Entfernung vom Trittelement entfernt. In einem solchen Fall kann mindestens eine weitere Sprosse zwischen der obersten Sprosse und dem Trittelement anordenbar sein. Um einschlägige Sicherheitsanforderungen zu erfüllen, kann am Steg entlang seiner Längsrichtung mindestens ein Geländer befestigbar sein. Mittels eines solchen Geländers ist das Risiko eines Absturzes der Personen in den Aufzugsschacht beim Überqueren des Steges minimierbar.

Eine Weiterbildung der Vorrichtung umfasst einen seitlich des Evakuierungsdurchganges an der Aufzugskabine fixierten Holm, wobei die mindestens eine Sprosse an dem Holm fixierbar ist. Ein solcher Holm ermöglicht eine festgelegte Beabstandung der mindestens einen Sicherheitssprosse zum Trittelement und damit eine erhöhte Sicherheit beim Passieren der Evakuierungsvorrichtung.

Die Vorrichtung kann einen zweiten Holm umfassen, wobei die Holme beidseitig eines Evakuierungsdurchganges der Aufzugskabine befestigbar und die mindestens eine Sprosse am zweiten Holm fixierbar ist. Ein solcher zweiter Holm ermöglicht eine sichere Verankerung einer jeden Sprosse beidseitig des Evakuierungsdurchganges.

Bei einer Weiterbildung der Vorrichtung ist/sind der Holm bzw. die Holme senkrecht zum Trittelement angeordnet. Derartig ist eine einfache und platzsparende Platzierung der Vorrichtung an der Aufzugskabine ermöglicht.

Der Holm bzw. die Holme können Teil einer auf einem Kabinendach der Aufzugskabine angeordneten Balustrade sein. Eine Evakuierung über das Kabinendach der zu evakuierenden Aufzugskabine ist eine Möglichkeit, Personen aus dem Innern der Aufzugskabine bzw. von der zu evakuierenden Aufzugskabine zu evakuieren. Mittels eines im Wesentlichen vertikalen Ausstieges aus dem Innern der Aufzugskabine auf das entsprechende Kabinendach ist es beispielhaft möglich, den Evakuierungsdurchgang zu erreichen. Während beispielhafter Wartungsarbeiten, die ein Servicetechniker auf diesem Kabinendach ausführt, ist diese Evakuierungsöffnung in der Balustrade vorzugsweise nicht passierbar.

Alternativ dazu können der Holm bzw. die Holme beidseitig eines als Evakuierungstür ausgebildeten Evakuierungsdurchgangs angeordnet sein. Eine solche Evakuierungstür kann direkt in einer Seitenwand der Aufzugskabine angeordnet sein. Demnach können die zu evakuierenden Personen direkt aus dem Innern der Aufzugskabine den Steg betreten. Während des Normalbetriebes der Beförderung von Personen ist eine solche als Evakuierungstür ausgebildete Evakuierungsöffnung für die zu befördernden Personen nicht passierbar.

Eine Weiterbildung der Vorrichtung umfasst eine einen Sicherheitskontakt aufweisende Sicherheitsbarriere, welche Sicherheitsbarriere innerhalb des Evakuierungsdurchganges derart anordenbar ist, dass die Sicherheitsbarriere in ihrer fixierten Stellung den Evakuierungsdurchgang versperrt und der Sicherheitskontakt ausschliesslich in der fixierten Stellung der Sicherheitsbarriere geschlossen ist. Um den Ausstieg von der zu evakuierenden Aufzugskabine abzusichern, ist der Evakuierungsdurchgang erst dann freigegeben, wenn der Sicherheitskontakt geöffnet ist, das heisst, ein Sicherheitskreis geöffnet ist. Lediglich bei geschlossenem Sicherheitskreis ist es möglich, die Aufzugskabine gegebenenfalls durch einen Servicetechniker zu verfahren. Vorzugsweise ist der Sicherheitskreis jener Aufzugskabine durch Entfernen der Sicherheitsbarriere öffenbar, an welcher Aufzugskabine diese entfernbare Sicherheitsbarriere angeordnet ist.

Vorteilhaft ist die Sicherheitsbarriere stabförmig ausgebildet und oberhalb der mindestens einen Sprosse fixierbar. Derart kann sichergestellt werden, dass unabhängig von der Positionierung der Sprosse an welcher der Steg fixiert ist, der Evakuierungsdurchgang in jedem Fall blockiert ist, solang die Sicherheitsbarriere den Sicherheitskontakt verschliesst.

In einer alternativen Ausgestaltungsform kann die Sicherheitsbarriere in ihrer fixierten Stellung den Evakuierungsdurchgang im Wesentlichen vollständig verschliessen. Beispielhaft kann eine solche den Evakuierungsdurchgang in ihrer fixierten Stellung verschliessende Sicherheitsbarriere durch das Türblatt der Evakuierungstür in ihrer Geschlossenstellung gebildet sein. Derart kann die Sicherheit der zu evakuierenden Personen erhöht werden.

Eine Weiterbildung des Aufzugssystems umfasst eine weitere Aufzugskabine, wobei die weitere Aufzugskabine einen weiteren der weiteren Aufzugskabine zugeordneten Evakuierungsdurchgang umfasst, wobei der Evakuierungsdurchgang der Aufzugskabine und der Evakuierungsdurchgang der weiteren Aufzugskabine mittels des Steges verbindbar sind. Die weitere, d.h. die zweite Aufzugskabine kann demnach im Wesentlichen neben der zu evakuierenden Aufzugskabine angeordnet werden. Vorzugsweise sind diese beiden Evakuierungsdurchgänge der beiden Aufzugskabinen einander zugewandt. Durch Passieren des Steges können die Personen die festsitzende Aufzugskabine verlassen und in die verfahrbare Aufzugskabine gelangen.

Bei einer Weiterbildung des Aufzugssystems ist ein unteres Ende des Evakuierungsdurchgang der weiteren Aufzugskabine durch ein zweites Trittelement begrenzt, wobei der Steg mittels seines zweiten Endes am Trittelement fixierbar, vorzugsweise einhängbar, ist und oberhalb des zweiten Trittelementes eine weitere Sprosse fixierbar ist, wobei die weitere Sprosse als Trittstufe nutzbar/ausgebildet ist und ein zweites Ende des Steges statt am Trittelement alternativ an der Sprosse fixierbar bzw. einhängbar ist. Vorteilhaft ist, dass im Falle eines Feststeckens der weiteren, d.h. der zweiten Aufzugskabine im Aufzugsschacht die Personen mittels der ersten Aufzugskabine evakuiert werden können. Im Folgenden wird die Erfindung anhand von Figuren näher erläutert. Es zeigen:
- Figur 1:: eine in einem Aufzugsschacht blockierte Aufzugskabine; Aufzugssystem mit einer Vorrichtung zur Evakuierung von Personen;
- Figur 2:: einen als Evakuierungstür ausgebildeten in einer der Seitenwände der Aufzugskabine angeordneten Evakuierungsdurchgang;
- Figur 3:: einen auf dem Kabinendach als integralen Bestandteil einer Balustrade angeordneten Evakuierungsdurchgang; und
- Figur 4:: ein Aufzugssystem mit einer Vorrichtung zur Evakuierung von Personen von einer Aufzugskabine.

Figur 1 zeigt eine in einem Aufzugsschacht 2 blockierte Aufzugskabine 5 eines Aufzugssystems. Der Aufzugsschacht 2 grenzt an zwei unmittelbar übereinander angeordnete Stockwerke 10.0, 10.1. Jedes dieser Stockwerke 10.0, 10.1 weist eine Schachttür 11.0, 11.1 auf. Während eines Normalbetriebes im nicht blockierten Zustand der Aufzugskabine 5 können Aufzugspassagiere durch eine Kabinentür 6 der Aufzugskabine 5 und die Schachttür 11.0, 11.1, an welcher die Aufzugskabine 5 bei einem Stockwerkhalt angeordnet ist, die Aufzugskabine 5 betreten bzw. verlassen.

Die gemäss Figur 1 blockierte Aufzugskabine 5 ist zwischen zwei unmittelbar übereinander angeordneten Stockwerken 10.0, 10.1 angeordnet. Das heisst, dass ein Innenraum der Aufzugskabine 5 nicht durch eine der Schachttüren 11.0, 11.1 hindurch von einem der Stockwerke 10.0, 10.1 erreicht werden kann. Mit gleicher Wirkung kann die Aufzugskabine 5 stattdessen ebenso an einer der Schachttüren 11.0, 11.1 angeordnet sein, wobei die Kabinentür 6 bzw. diejenige Schachttür 11.0, 11.1, an welcher Schachttür 11.0, 11.1 die Aufzugskabine 5 angeordnet ist, in geschlossener Stellung blockiert ist. Entsprechend können die in der Aufzugskabine 5 befindlichen Personen die Aufzugskabine 5 nicht durch die Kabinentür 6 bzw. durch eine der Schachttüren 11.0, 11.1 verlassen.

Um in der Aufzugskabine 5 befindliche Passagiere evakuieren zu können, weist die Aufzugskabine 5 einen Evakuierungsdurchgang auf. Beispielhaft kann durch diesen Evakuierungsdurchgang der Aufzugskabine 5 ein Ausgang aus dem Aufzugsschacht 2 erreichbar sein.

Der Evakuierungsdurchgang ist als Evakuierungstür 20 ausgebildet. Eine solche Evakuierungstür 20 ist in einer der Seitenwände 8 der Aufzugskabine 5 angeordnet und beispielhaft ausschliesslich von aussen öffenbar, so dass ein Servicetechniker die Personen aus der blockierten Aufzugskabine 5 sicher evakuieren kann.

Alternativ dazu oder zusätzlich kann die Aufzugskabine 5 einen auf dem Kabinendach 7 der Aufzugskabine 5 angeordneten Evakuierungsdurchgang aufweisen. Ein solcher auf dem Kabinendach 7 angeordneter Evakuierungsdurchgang kann mittels einer beispielhaft temporär in der Aufzugskabine 5 anordenbaren Leiter durch eine im Kabinendach 7 befindliche Dachklappe 30 erreicht werden.

Figur 2 zeigt einen als Evakuierungstür 20 ausgebildeten Evakuierungsdurchgang, welche in einer der Seitenwände 8 der Aufzugskabine 5 angeordnet ist. Figur 3 zeigt Teile einer Vorrichtung zur Evakuierung von Personen, welche Teile als integraler Bestandteil einer auf dem Kabinendach 7 angeordneten Balustrade 15 ausgebildet sind.

An den in den Figuren 2 und 3 gezeigten Evakuierungsdurchgängen sind Bestandteile einer Vorrichtung zur Evakuierung von Personen angeordnet. Ein unteres Ende des Evakuierungsdurchganges ist durch ein Trittelement 46 der Vorrichtung begrenzt. Das Trittelement 46 kann als Antrittstufe, d.h. zum Betreten, oder zum Einhängen bzw. Fixieren eines in den Figuren 2 und 3 nicht dargestellten Steges, d.h. Evakuierungssteges, verwendet werden. Die Vorrichtung umfasst mindestens eine Sprosse 47.0, 48.0, 49.0, wobei die Sprosse 47.0, 48.0, 49.0 oberhalb des Trittelementes 46 fixierbar ist. Ein oberstes der während der Evakuierung im Evakuierungsdurchgang fixierten Elemente, beinhaltend die mindestens eine fixierte Sprosse 47.0, 48.0, 49.0 und das Trittelement 46, dient bei einer Evakuierung zur Fixierung des Steges. Vorzugsweise weisen diese unmittelbar übereinander angeordneten Elemente einen vertikalen Abstand im Bereich von 20 bis 30 cm, vorzugsweise 26 cm auf.

Um diese mindestens eine Sprosse 47.0, 48.0, 49.0 innerhalb des Evakuierungsdurchganges fixieren zu können, kann seitlich der Türöffnung ein Holm 45 angeordnet sein. Der Holm 45 weist zur Fixierung der Sprosse/Sprossen 47.0, 48.0, 49.0 im Evakuierungsdurchgang einen der jeweiligen Sprosse 47.0, 48.0, 49.0 zugeordneten Befestigungsbereich 47, 48, 49 auf. Der vorzugsweise senkrecht an dem Trittelement 46 ausgerichtete Holm 45 kann derart an der den Evakuierungsdurchgang aufweisenden Seitenwand 8 der Aufzugskabine 5 bzw. der Balustrade 15 fixiert sein, dass durch den Holm 45 ein Bestandteil eines Türrahmens bzw. ein Bestandteil der Balustrade 15 für den Evakuierungsdurchgang gebildet ist.

Ein zweiter Holm 45' kann bezüglich des ersten Holmes 45 an der anderen Seite des Evakuierungsdurchganges angeordnet und ebenso wie dieser erste Holm 45 ausgebildet sein. Entsprechend weist der zweite Holm 45' zur Fixierung der Sprosse/Sprossen 47.0, 48.0, 49.0 einen der jeweiligen Sprosse 47.0, 48.0, 49.0 zugeordneten Befestigungsbereich 47', 48', 49' auf, wobei der Befestigungsbereich 47', 48', 49' vorzugsweise derart angeordnet ist, dass die Sprosse bzw. die Sprossen 47.0, 48.0, 49.0 waagerecht im Evakuierungsdurchgang ausgerichtet sind.

Darüber hinaus kann eine Sicherheitsbarriere 52 derart innerhalb des Evakuierungsdurchganges angeordnet werden, dass der Evakuierungsdurchgang trotz geöffneter Evakuierungstür bzw. geöffneter Balustrade 15 blockiert ist. Die in den Figuren 2 und 3 gezeigte Sicherheitsbarriere 52 ist stabförmig ausgebildet. Die blockierende Sicherheitsbarriere 52 ist beispielhaft an dem mindestens einen Holm 45, 45' und/oder oberhalb aller den Sprossen 47.0, 48.0, 49.0 zuordenbaren Befestigungsbereiche 47, 48, 49, 47', 48', 49' der Vorrichtung fixiert. Die Sicherheitsbarriere 52 umfasst einen Sicherheitskontakt 53, welcher in der den Evakuierungsdurchgang blockierenden Stellung der Sicherheitsbarriere 52 vorzugsweise geschlossen ist. Ein Entfernen dieser Sicherheitsbarriere 52 erwirkt ein Schalten des Sicherheitskontaktes 53 und damit einhergehend, dass der Evakuierungsdurchgang deblockiert ist. Der Sicherheitskontakt 53 kann beispielhaft in einen Sicherheitskreis des Aufzugssystems eingebunden sein, wobei ein geöffneter Sicherheitskreis ein Verfahren der Aufzugskabine, welcher Aufzugskabine der Sicherheitskreis zugeordnet ist, verhindert.

Das in Figur 2 gezeigte Trittelement 46 ist vorzugsweise oberhalb einer Ebene des Kabinenbodens 9 der Aufzugskabine 5 angeordnet, so dass der Kabinenboden 9 bildlich den Boden einer Wanne bildet.

Figur 4 zeigt ein Aufzugssystem mit einer ersten Aufzugskabine 5.1 und einer zweiten Aufzugskabine 5.2, welche beiden Aufzugskabinen 5.1, 5.2 in einem gemeinsam genutzten Aufzugsschacht 2 nebeneinander angeordnet sind. Sowohl die erste als auch die zweite Aufzugskabine 5.1, 5.2 weisen eine Evakuierungstür 20.1, 20.2 auf. Die der ersten Aufzugskabine 5.1 zugeordnete erste Evakuierungstür 20.1 und die der zweiten Aufzugskabine 5.2 zugeordnete zweite Evakuierungstür 20.2 sind einander zugewandt. An jeder der beiden Evakuierungstüren 20.1, 20.2 ist eine gemäss der Figur 2 gezeigte Vorrichtung zur Evakuierung von Personen anordenbar bzw., wie in Figur 4 dargestellt, angeordnet. Alternativ dazu kann eine gemäss der Figur 3 gezeigte Vorrichtung an der jeweiligen Balustrade der beiden Aufzugskabinen angeordnet sein.

Demnach sind eine erste der zwei Vorrichtungen an der ersten Evakuierungstür 20.1 angeordnet und die zweite dieser Vorrichtungen an der zweiten Evakuierungstür 20.2 angeordnet. Im Aufzugsschacht 2 sind mehrere vertikal übereinander angeordnete Befestigungsträger 60.1, 60.2 zwischen den Verfahrwegen der beiden Aufzugskabinen 5.1, 5.2 angeordnet. An solchen Befestigungsträgern 60.1, 60.2 können nicht dargestellte Schienen zur vertikalen Führung der Aufzugskabinen 5.1, 5.2 im Aufzugsschacht 2 befestigt sein.

Die erste Aufzugskabine 5.1 ist beispielhaft im Aufzugsschacht 2 blockiert, wobei die zweite Aufzugskabine 5.2 weiterhin vertikal verfahrbar ist. Das heisst, dass ein vertikales Verfahren der ersten Aufzugskabine 5.1 unmöglich ist, wonach die in der ersten Aufzugskabine 5.1 eingeschlossenen Personen evakuiert werden müssen. Ein solcher blockierter Zustand der ersten Aufzugskabine 5.1 kann unter anderem durch Stromausfall, Blitzeinschlag oder einen fehlfunktionierenden den Sicherheitskreis öffnenden Schachttürkontakt, obwohl die diesen Schachttürkontakt aufweisende Schachttür geschlossen ist, verursacht sein. Die zweite Aufzugskabine 5.2 kann so im Aufzugsschacht 2 platziert werden, dass die Evakuierung der Personen aus der ersten blockierten Aufzugskabine 5.1 in die zweite Aufzugskabine 5.2 über einen an den beiden Vorrichtungen fixierbaren Steg 55 vorgenommen werden kann.

Ein erstes Ende des Steges 55 ist an einer Sprosse 48.01 einer ersten der beiden Vorrichtungen und mit seinem zweiten dem ersten Ende gegenüberliegenden Ende am Trittelement 46.2 der zweiten der beiden Vorrichtungen fixiert bzw. eingehängt, so dass eine Überquerung des Steges 55 durch die zu evakuierenden Personen geringstmöglich eingeschränkt ist. Nachvollziehbar eingeschränkt wäre eine solche Überquerung unabhängig von der vertikalen Positionierung der zweiten Aufzugskabine 5.2, wenn der Steg 55 an den Trittelementen 46.1, 46.2 der beiden Vorrichtungen fixiert bzw. eingehängt wäre, da die Personen bei der Überquerung des Steges 55 den unteren der beiden in Figur 4 abgebildeten Befestigungsträger 60.1 übersteigen oder unter diesem hindurchkriechen müssten, was wiederum ein erhöhtes Risiko eines Absturzes der Personen in den Aufzugsschacht 2 nach sich ziehen würde.

Das heisst, dass die zweite Aufzugskabine 5.2 bezüglich der ersten blockierten Aufzugskabine 5.1 abhängig von der Positionierung des die Evakuierung behindernden Befestigungsträgers 60.1 im Aufzugsschacht 2 zur Evakuierung platzierbar ist. Nach einer Öffnung der zweiten Evakuierungstür kann der die Personen evakuierende Servicetechniker die Sicherheitsbarriere 52.2 der zweiten Vorrichtung entfernen, um so den der zweiten Aufzugskabine 5.2 zugeordneten Sicherheitskontakt zu öffnen bzw. den zugeordneten Sicherheitskreis zu unterbrechen. Es ist darüber hinaus möglich, den Sicherheitskontakt dieser Sicherheitsbarriere 52.2 so zu gestalten, dass der der ersten Aufzugskabine 5.1 zugeordnete Sicherheitskreis ebenfalls unterbrochen wird, um im beispielhaften Falle eines Ende des Stromunterbruchs ein Verfahren der ersten Aufzugskabine 5.1 gesichert zu verhindern. Gegebenenfalls ist der Steg 55 mit seinem ersten Ende an dem Trittelement 46.1 oder an einer der innerhalb des Evakuierungsdurchganges fixierten Sprossen 47.01, 48.01, 49.01 fixier- bzw. einhängbar. Eine gegebenenfalls oberhalb des ersten Endes des fixierten Steges 55 fixierbare Sprosse 49.01 ist für die Evakuierung der Personen möglichst zu entfernen, um kein Übersteigen eines zusätzlichen Hindernisses, welches eine solche Sprosse 49.01 darstellen würde, zu erzwingen. Um den zu evakuierenden Personen ein bequemes Überqueren des Steges 55 zu ermöglichen, kann die unterhalb des ersten Endes des fixierten bzw. eingehängten Steges 55 fixierbare Sprosse 47.01 innerhalb des Evakuierungsdurchganges fixiert werden.

Ein folgend beschriebenes Verfahren zur Evakuierung von der blockierten Aufzugskabine 5.1 ist sowohl für Aufzugsanlagen, die lediglich die blockierte erste Aufzugskabine 5.1, als auch für Aufzugsanlagen anwendbar, die darüber hinaus die zweite Aufzugskabine 5.2, aufweisen. Zur Durchführung der Evakuierung aus der ersten Aufzugskabine 5.1 muss ein Servicetechniker die blockierte Aufzugskabine 5.1 in einen Stopp-Modus versetzen. Das heisst, dass der blockierte Zustand, welcher gegebenenfalls durch einen Stromausfall oder Blitzeinschlag gegeben ist, gesichert wird. Beispielhaft kann dies durch Schalten eines im Maschinenraum der Aufzugsanlage befindlichen Hauptschalters geschehen. Ein Verfahren dieser blockierten Aufzugskabine 5.1 durch eine wieder von extern intakt gesetzte Stromversorgung ist somit verhindert, so dass ein aussen an dieser blockierten Aufzugskabine 5.1 arbeitender Servicetechniker nicht durch eine plötzlich deblockierte, verfahrende Aufzugskabine 5.1 überrascht bzw. gefährdet werden kann.

Anschliessend kann der Servicetechniker zur blockierten Aufzugskabine 5.1 gelangen. Gegebenenfalls verfährt der Servicetechniker vorzugsweise in einem Service-Modus die zweite Aufzugskabine 5.2 derart, dass die zweite Aufzugskabine 5.2 so im Aufzugsschacht 2 platziert wird, dass die Evakuierung der Personen aus der blockierten Aufzugskabine 5.1 in die zweite Aufzugskabine 5.2 über einen an den beiden Aufzugskabinen 5.1, 5.2 fixierbaren Steg 55 vorgenommen werden kann. Nachdem sich der Sicherheitstechniker gegen Absturz in den Aufzugsschacht 2 gesichert hat, kann der Sicherheitstechniker die an der zweiten Aufzugskabine 5.2 gegebenenfalls vorhandene Sicherheitsbarriere 52.02 entfernen. Anschliessend platziert der Servicetechniker den Steg 55 derart, dass das erste Ende des Steges 55 an der ersten Aufzugskabine 5.1 fixiert bzw. eingehängt ist, entweder am Trittelement 46.1 oder an einer der Sprossen 47.0, 48.0, 49.0 der Vorrichtung zur Evakuierung. Das zweite Ende des Steges 55 ist vorzugsweise am an der zweiten Aufzugskabine 5.2 fixierten Trittelement 46.2 einzuhängen bzw. zu fixieren. Alternativ dazu kann das zweite Ende ebenso an einer der an der zweiten Aufzugskabine 5.2 fixierten Sprossen 47.02, 48.02 eingehängt bzw. fixiert werden. Das zweite Ende des Steges 55 ist im Aufzugsschacht 2 möglichst an einem Schachtaustritt zu fixieren, falls die Evakuierung der in der ersten Aufzugskabine 5.1 befindlichen Personen nicht zu einer gegebenenfalls vorhandenen zweiten Aufzugskabine 5.2 erfolgt. Anschliessend kann eine Sicherheitsbarriere 52.1 entfernt werden, um derart den Steg 55 für die zu evakuierenden Personen zugänglich zu machen und die Evakuierung durchführen zu können.

In analoger Weise ist die gemäss Figur 4 beschriebene Ausrüstung eines Aufzugssystems ebenso geeignet, um im Falle der blockierten zweiten Aufzugskabine 5.2 darin eingeschlossene Personen in die erste verfahrbare Aufzugskabine 5.1 zu evakuieren.

## Patentansprüche

1. Vorrichtung zur Evakuierung von Personen von einer Aufzugskabine (5.1, 5.2), umfassend
- die Aufzugskabine (5.1, 5.2),
- ein Trittelement (46), welches Trittelement (46) ein unteres Ende eines Evakuierungsdurchganges der Aufzugskabine (5.1, 5.2) begrenzt und
- einen ein erstes Ende aufweisenden Steg (55), wobei der Steg (55) mittels des ersten Endes am Trittelement (46) fixierbar, vorzugsweise einhängbar, ist, **dadurch gekennzeichnet, dass** die Vorrichtung mindestens eine oberhalb des Trittelementes (46) fixierbare Sprosse (47.0, 48.0, 49.0) umfasst, wobei die Sprosse (47.0, 48.0, 49.0) als Trittstufe nutzbar/ausgebildet ist und das erste Ende des Steges (55) statt am Trittelement (46) alternativ an der Sprosse (47.0, 48.0, 49.0) fixierbar bzw. einhängbar ist.

2. Vorrichtung nach Anspruch 1, umfassend einen seitlich des Evakuierungsdurchganges an der Aufzugskabine (5.1, 5.2) fixierten Holm (2), wobei die mindestens eine Sprosse (47.0, 48.0, 49.0) an dem Holm (2) fixierbar ist.

3. Vorrichtung nach Anspruch 2, umfassend einen zweiten Holm (2'), wobei die Holme (2, 2') beidseitig eines Evakuierungsdurchganges der Aufzugskabine (5.1, 5.2) befestigbar und die mindestens eine Sprosse (47.0, 48.0, 49.0) am zweiten Holm (2') fixierbar ist.

4. Vorrichtung nach einem der Ansprüche 2 und 3, wobei der bzw. die Holm(e) (2, 2') senkrecht zum Trittelement (46) angeordnet ist/sind.

5. Vorrichtung nach einem der Ansprüche 2 bis 4, wobei der bzw. die Holm(e) (2, 2') und die mindestens eine Sprosse (47.0, 48.0, 49.0) Teil einer auf einem Kabinendach (7) der Aufzugskabine (5.1, 5.2) angeordneten Balustrade (15) sind.

6. Vorrichtung nach einem der Ansprüche 2 bis 4, wobei der bzw. die Holm(e) (2, 2') beidseitig eines als Evakuierungstür (20) ausgebildeten Evakuierungsdurchgangs angeordnet sind.

7. Vorrichtung nach einem der vorangegangenen Ansprüche, umfassend eine einen Sicherheitskontakt (53) aufweisenden Sicherheitsbarriere (52), welche Sicherheitsbarriere (52) innerhalb des Evakuierungsdurchganges derart anordenbar ist, dass die Sicherheitsbarriere (52) in ihrer fixierten Stellung den Evakuierungsdurchgang versperrt und der Sicherheitskontakt (53) ausschliesslich in der fixierten Stellung der Sicherheitsbarriere (52) geschlossen ist.

8. Vorrichtung nach Anspruch 7, wobei die Sicherheitsbarriere (52) stabförmig ausgebildet und oberhalb der mindestens einen Sprosse (47.0, 48.0, 49.0) fixierbar ist.

9. Vorrichtung nach Anspruch 7, wobei die Sicherheitsbarriere (52) in ihrer fixierten Stellung den Evakuierungsdurchgang im Wesentlichen vollständig verschliesst.

10. Aufzugssystem umfassend eine Vorrichtung zur Evakuierung von Personen von einer Aufzugskabine nach einem der Ansprüche 1 bis 9.

11. Aufzugssystem nach Anspruch 10, umfassend eine weitere Aufzugskabine (5.2), wobei die weitere Aufzugskabine (5.2) einen weiteren der weiteren Aufzugskabine (5.2) zugeordneten Evakuierungsdurchgang umfasst, wobei der Evakuierungsdurchgang der ersten Aufzugskabine (5.1) und der Evakuierungsdurchgang der weiteren Aufzugskabine (5.2) mittels des Steges (55) verbindbar sind.

12. Aufzugssystem nach Anspruch 11, wobei ein unteres Ende des Evakuierungsdurchgang der weiteren Aufzugskabine (5.2) durch ein zweites Trittelement (46.2) begrenzt ist, wobei der Steg (55) mittels seines zweiten Endes am zweiten Trittelement (46.2) fixierbar, vorzugsweise einhängbar, ist und oberhalb des zweiten Trittelementes (46.2) eine weitere Sprosse fixierbar ist, wobei die weitere Sprosse als Trittstufe nutzbar/ausgebildet ist und ein zweites Ende des Steges (55) statt am zweiten Trittelement (46.2) alternativ an der Sprosse fixierbar bzw. einhängbar ist.

13. Verfahren zur Evakuierung von Personen von einer Aufzugskabine (5.1, 5.2) mit einer Vorrichtung nach einem der Ansprüche 1 bis 9, wobei das erste Ende des Steges (55) an der Sprosse (47.0, 48.0, 49.0) fixiert bzw. eingehängt wird.

## Claims

1. An apparatus for evacuating persons from an elevator car (5.1, 5.2), comprising
- the elevator car (5.1, 5.2),
- a tread element (46), which tread element (46) defines a lower end of an evacuation passage in the elevator car (5.1, 5.2), and
- a walkway (55) comprising a first end, it being possible to attach, preferably hook, the walkway (55) onto the tread element (46) by means of the first end, **characterized in that** the apparatus comprises at least one rung (47.0, 48.0, 49.0) that can be attached above the tread element (46), the rung (47.0, 48.0, 49.0) being designed/used as a step, and it being possible to alternatively attach, preferably hook, the first end of the walkway (55) onto the rung (47.0, 48.0, 49.0) rather than onto the tread element (46).

2. The apparatus according to claim 1, comprising a bar (2) attached to the elevator car (5.1, 5.2) beside the evacuation passage, it being possible to attach the at least one rung (47.0, 48.0, 49.0) to the bar (2).

3. The apparatus according to claim 2, comprising a second bar (2'), it being possible to fasten the bars (2, 2') either side of an evacuation passage in the elevator car (5.1, 5.2) and to attach the at least one rung (47.0, 48.0, 49.0) to the second bar (2').

4. The apparatus according to any of claims 2 and 3, wherein the bar(s) (2, 2') is/are arranged perpendicularly to the tread element (46).

5. The apparatus according to any of claims 2 to 4, wherein the bar(s) (2, 2') and the at least one rung (47.0, 48.0, 49.0) are part of a balustrade (15) arranged on a car roof (7) of the elevator car (5.1, 5.2).

6. The apparatus according to any of claims 2 to 4, wherein the bar(s) (2, 2') is/are arranged on either side of an evacuation passage formed as an evacuation door (20).

7. The apparatus according to any of the preceding claims, comprising a safety barrier (52) comprising a safety contact (53), which safety barrier (52) can be arranged within the evacuation passage such that the safety barrier (52) obstructs the evacuation passage in its fixed position, and the safety contact (53) is only closed in the fixed position of the safety barrier (52).

8. The apparatus according to claim 7, comprising the safety barrier (52) is in the form of a rod and can be attached above the at least one rung (47.0, 48.0, 49.0).

9. The apparatus according to claim 7, wherein the safety barrier (52) substantially completely closes the evacuation passage in its fixed position.

10. An elevator system comprising an apparatus for evacuating persons from an elevator car according to any of claims 1 to 9.

11. The elevator system according to claim 10, comprising an additional elevator car (5.2), the additional elevator car (5.2) comprising an additional evacuation passage allocated to the additional elevator car (5.2), it being possible to connect the evacuation passage in the first elevator car (5.1) and the evacuation passage in the additional elevator car (5.2) by means of the walkway (55).

12. The elevator system according to claim 11, wherein a lower end of the evacuation passage in the additional elevator car (5.2) is defined by a second tread element (46.2), wherein the walkway (55) can be attached, preferably hooked, onto the second tread element (46.2) by means of its second end, and an additional rung can be attached above the second tread element (46.2), wherein the additional rung is designed/used as a step, and a second end of the walkway (55) can alternatively be attached, preferably hooked, onto the rung rather than onto the second tread element (46.2).

13. A method for evacuating persons from an elevator car (5.1, 5.2) comprising an apparatus according to any of claims 1 to 9, wherein the first end of the walkway (55) is attached or hooked onto the rung (47.0, 48.0, 49.0).

## Revendications

1. Dispositif pour l'évacuation de personnes d'une cabine d'ascenseur (5.1, 5.2), comprenant
- la cabine d'ascenseur (5.1, 5.2),
- un élément de marche (46), ledit élément de marche (46) présentant une extrémité inférieure d'un passage d'évacuation de la cabine d'ascenseur (5.1, 5.2) et
- une passerelle (55) ayant une première extrémité, la passerelle (55) pouvant être fixée, de préférence suspendue, à l'élément de marche (46) au moyen de la première extrémité, **caractérisé en ce que** le dispositif comporte au moins un échelon (47.0, 48.0, 49.0) qui peut être fixé au-dessus de l'élément de marche (46), l'échelon (47.0, 48.0, 49.0) étant utilisable/conçu comme marchepied et la première extrémité de la passerelle (55) pouvant être fixée ou suspendue alternativement à l'échelon (47.0, 48.0, 49.0) au lieu de l'élément marche (46).

2. Dispositif selon la revendication 1, comprenant un montant (2) fixé à la cabine d'ascenseur (5.1, 5.2), latéralement au passage d'évacuation, l'au moins un échelon (47.0, 48.0, 49.0) pouvant être fixé sur le montant (2).

3. Dispositif selon la revendication 2, comprenant un second montant (2'), le montant (2, 2') pouvant être fixé des deux côtés d'un passage d'évacuation de la cabine (5.1, 5.2) et l'au moins un échelon (47.0, 48.0, 49.0) pouvant être fixé sur le second montant (2').

4. Dispositif selon l'une des revendications 2 et 3, dans lequel le ou les longerons (2, 2') sont disposés perpendiculairement à l'élément de marche (46).

5. Dispositif selon l'une des revendications 2 à 4, dans lequel le ou les longerons (2, 2') et au moins un échelon (47.0, 48.0, 49.0) faisant partie d'une balustrade (15) disposée sur un toit de cabine (7) de la cabine d'ascenseur (5.1, 5.2).

6. Dispositif selon l'une des revendications 2 à 4, dans lequel le ou les longerons (2, 2') sont disposés des deux côtés d'un passage d'évacuation (20) réalisé sous la forme de porte d'évacuation.

7. Dispositif selon l'une des revendications précédentes, comprenant une barrière de sécurité (52) comportant un contact de sécurité (53), laquelle barrière de sécurité (52) peut être disposée dans le passage d'évacuation de telle sorte que la barrière de sécurité (52) bloque le passage d'évacuation dans sa position fixe et le contact de sécurité (53) est fermé uniquement dans la position fixe de la barrière de sécurité (52).

8. Dispositif selon la revendication 7, dans lequel la barrière de sécurité (52) est en forme de barre et peut être fixée au-dessus de l'au moins un échelon (47,0, 48,0, 49,0).

9. Dispositif selon la revendication 7, dans lequel la barrière de sécurité (52) ferme sensiblement complètement le passage d'évacuation dans sa position fixe.

10. Système d'ascenseur comprenant un dispositif pour l'évacuation de personnes d'une cabine d'ascenseur selon l'une des revendications 1 à 9.

11. Système d'ascenseur selon la revendication 10, comprenant une autre cabine d'ascenseur (5.2), l'autre cabine d'ascenseur (5.2) comprenant un autre passage d'évacuation associé à l'autre cabine d'ascenseur (5.2), le passage d'évacuation de la première cabine d'ascenseur (5.1) et le passage d'évacuation de la seconde cabine d'ascenseur (5.2) pouvant être reliées au moyen de la passerelle (55).

12. Système d'ascenseur selon la revendication 11, dans lequel une extrémité inférieure du passage d'évacuation de l'autre cabine d'ascenseur (5.2) est délimitée par un second élément de marche (46.2), la passerelle (55) pouvant être fixée, de préférence suspendue, au second élément de marche (46.2) par sa seconde extrémité, et un autre échelon pouvant être fixé au-dessus du second élément de marche (46.2), l'autre échelon pouvant être utilisé/conçu comme marchepied, et une seconde extrémité de la passerelle (55) pouvant être fixée ou suspendue alternativement à l'échelon au lieu du second élément de marche (46.2).

13. Procédé pour l'évacuation de personnes d'une cabine d'ascenseur (5.1, 5.2), comprenant un dispositif selon l'une des revendications 1 à 9, dans lequel la première extrémité de la passerelle (55) est fixée ou suspendue à l'échelon (47.0, 48.0, 49.0).
